# EUROPÄISCHE PATENTSCHRIFT

(11) **EP 0 302 322 B1**
(45) Veröffentlichungstag und Bekanntmachung des Hinweises auf die Patenterteilung: **10.02.1993**
(21) Anmeldenummer: 88111823.6
(22) Anmeldetag: 22.07.1988
(51) Int. Cl.: B65H 63/032, B65H 63/02, B65H 63/04

(54) **Vorrichtung zum Zuführen von Faserbändern sowie Verfahren zum Herstellen eines Bandführers**
Device for feeding card slivers as well as method for manufacturing a sliver guide
Dispositif pour alimenter des rubans de carde ainsi que méthode pour fabriquer un guide-mèche

(30) Priorität: 05.08.1987 DE 3725904
(43) Veröffentlichungstag der Anmeldung: 08.02.1989
(73) Patentinhaber: Schubert & Salzer Maschinenfabrik Aktiengesellschaft, 85055 Ingolstadt (DE)
(72) Erfinder: Spangenberger, Heinrich, D-8070 Ingolstadt (DE); Hauner, Friedrich, D-8070 Ingolstadt (DE)

(56) Entgegenhaltungen:
- EP-A- 0 028 425
- DD-A- 237 296

## Beschreibung

Die Erfindung betrifft eine Vorrichtung zum Zuführen von Faserbändern zu einer Verarbeitungsmaschine mit mindestens einem Bandführer, der eine Führungsfläche aufweist, über die das Faserband geleitet wird und ein die Führungsfläche enthaltendes Gehäuse, sowie ein Verfahen zum Herstellen eines Bandführers.

Es ist übliche Praxis, aus Spinnkannen ablaufende Faserbänder mittels Bandführer noch im Spinnkannbereich in die Horizontale umzulenken und in dieser Lage einer Verarbeitungsmaschine, beispielsweise einer Strecke, zuzuführen sowie vor dem Einlauf in die Maschine Überwachungseinrichtungen anzuordnen, die dafür sorgen, daß die Maschine bei Bandbruch stillgesetzt wird, noch bevor das Bandende in die Maschine einläuft (Prospekt Strecke SB51, Strecke SB52, Regulierstrecke RSB51 der Fa. Schubert & Salzer Maschinenfabrik AG, Ingolstadt). Als Überwachungseinrichtung werden Kontaktwalzen, Lichtschranken, und Sensoren verwendet.

Nachteilig ist bei dieser Überwachungsweise, daß die freiliegenden Bandwächter neben der Gefahr der Beschädigung verflugen oder beschädigt werden können und daß bei Aufstellung der Faserbandbehälter in einer längeren Reihe hintereinander die Bedienungsperson lange Wege zurücklegen muß, um beispielsweise das gerissene Faserbandende aus dem hinteren Behältern nach vorn zum Maschineneinlauf zu bringen, um es dort mit dem anderen gerissenen Ende zu verbinden und dann die Maschine wieder anlaufen zu lassen. Dadurch erhöhen sich die Stillstandszeiten der Maschine.

Aus der gattungsbildenden EP 0 028 425 A1 ist es bekannt, Fadenmaterial mittels eines Sensors daraufhin zu überprüfen, ob es sich bewegt oder nicht. Das Fadenkontaktelement ist dabei derart gestaltet, daß es das Sensorelement und die entsprechende Elektronik aufnehmen kann. An das Material des Fadenkontaktelementes sind hohe Anforderungen zu stellen, da es Bestandteil des elektronischen Schaltkreises ist. Es ist daher insbesondere bei Faserbändern, welche eine wesentlich größerer Führungsfläche als ein Faden benötigen, sehr kostenintensiv, die gesamte Vorrichtung aus diesem Material herzustellen.

Aufgabe der vorliegenden Erfindung ist es, diese Nachteile zu vermeiden und auf einfache Weise eine zuverlässige und die Maschineneffektivität steigernde Bandüberwachung zu schaffen.

Die Aufgabe wird erfindungsgemäß durch die Merkmale des Anspruchs 1 gelöst.

Dadurch erhält der Bandführer gleichzeitig die Funktion eines Bandwächters, so daß bei der üblichen Anordnung des in Faserlaufrichtung ersten Bandführers oberhalb der das Faserband enthaltenden Spinnkanne eine frühzeitige Erkennung von Bandbrüchen möglich ist.

In Weiterbildung der Erfindung weist das Gehäuse des Bandführers auf der Seite der Führungsfläche eine Öffnung auf. Die Überwachungseinrichtung ist so gegen Faserflug und Beschädigung geschützt. Das Einsetzen der Überwachungseinrichtung in das Gehäuse wird dadurch erleichtert, daß das Gehäuse auch auf der der Führungsfläche gegenüberliegenden Seite eine Öffnung hat. Zweckmäßig wird der Sensor mit einer Abstellvorrichtung für die Maschine mit elektrischen Verbindungen verbunden. Vorzugsweise wird ein Sensor eingesetzt, der auf kapazitiver Basis arbeitet und es ermöglicht, auch Bandbrüche festzustellen, die auftreten, nachdem das Faserband den Bandführer passiert hat und das in Laufrichtung hintere Bandende infolge des Bruches auf dem Bandführer liegen bleibt. Eine verbesserte Bandführung und Abtastung wird dadurch erreicht, daß die Führungsfläche plan ausgebildet ist. Die Öffnung in der Führungsfläche ist zweckmäßig als Schlitz ausgebildet, der sich quer zur Laufrichtung des Faserbandes erstreckt. Dadurch wird eine großflächige Abtastung des Faserbandes erreicht.

In einer vorteilhaften Ausführung haben das Gehäuse und die Vergußmasse annähernd gleiche physikalische Eigenschaften. So werden beispielsweise bei Wärmedehnungen keine Spalten zwischen Vergußmasse und Gehäuse frei, in denen sich Fasern ansammeln können.

Ist die Überwachungseinrichtung in unmittelbarer Nähe einer mit dem Faserband gefüllten Spinnkanne angeordnet, so wird ein Bruch des Faserbandes oder das Faserbandende schnell erfaßt und die Bedienungsperson hat kurze Wege zurückzulegen um den Defekt zu beheben.

Bei einer weiteren Ausgestaltung der Erfindung ist der Sensor mit einer Schaltvorrichtung elektrisch verbunden. Die Schaltvorrichtung enthält vorzugsweise die Betätigungsfunktionen für eine Fernbedienung der Maschine. Ist die Schaltvorrichtung nahe der Überwachungseinrichtung angeordnet, so ist es für die Bedienungsperson schneller möglich die Maschine nach der Behebung eines Defekts am Faserband wieder in Gang zu setzen, da sie kürzere Wege für den erneuten Start der Maschine zurücklegen muß. Sind die elektrischen Verbindungen zwischen Sensor, Schaltvorrichtung und Abstellvorrichtung im wesentlichen in geschlossenen Kanälen angeordnet, so verringert sich die Gefahr einer Beschädigung. Ist eine Auslösung der Überwachungseinrichtung durch einen ihr zugeorndeten optischen Signalgeber anzeigbar, so ergibt sich der Vorteil einer schnellen Identifikation eines schadhaften Faserbandes. Ist der optische Signalgeber in unmittelbarer Nähe der Überwachungseinrichtung angeordnet, so ist es der Bedienungsperson möglich, auf kürzestem Wege die schadhafte Faserbandstelle zu erreichen.

Die Erfindung betrifft ferner ein Verfahren zum Herstellen des Bandführers der beschriebenen Vorrichtung mit integrierter Abtastvorrichtung, das dadurch gekennzeichnet ist, daß das Gehäuse auf dem Kopf stehend auf einen Stempel gespannt und der Sensor von der der Führungsfläche gegenüberliegenden Seite aus in das Gehäuse eingesetzt und darin vergossen wird.

Durch das Vergießen des Sensors "kopfüber" wird erreicht, daß die in der Vergußmasse befindlichen Luftbläschen sich von der Führungsfläche, die gleichzeitig Abtastfläche wird, wegbewegen und so an dieser Stelle ein homogenes Gefüge entsteht.

Weiterhin ist es im Hinblick auf die Beseitigung von Lufteinschlüssen vorteilhaft, wenn zunächst ein Teil der Vergußmasse in das Gehäuse eingebracht und von Luftbläschen befreit wird und dann der Sensor in das Gehäuse eingesetzt und die restliche Vergußmasse nachgefüllt wird. Ein störungsfreier Lauf des Faserbandes über die Führungsfläche des Bandführers wird dadurch sichergestellt, daß die Führungsfläche nach dem Aushärten der Vergußmasse poliert wird.

Ein Ausführungsbeispiel der Erfindung wird nachstehend anhand der Zeichnungen beschrieben.

Es zeigt
- Figur 1: einen Bandführer in der Draufsicht;
- Figur 2: einen Schnitt durch den Bandführer entlang der Linie II - II in Figur 1;
- Figur 3: eine Vorrichtung zum Einsetzen einer Überwachungseinrichtung in den Bandführer, in Seitenansicht und teilweise im Schnitt; und
- Figur 4: ein Zuführgestell mit daran befestigten Bandführern, in der Draufsicht.

Die Figuren 1 und 2 zeigen einen aus Aluminium gefertigten Bandführer 1 mit einem Gehäuse 2, der auf einem Halterohr 3 mittels Schrauben 31 befestigt ist. Auf dem Gehäuse 2 befindet sich eine polierte Führungsfläche 20, über die das Faserband hinweggleitet und einer Verarbeitungsmaschine, beispielsweise einer Strecke, zugeführt wird. Ein Abgleiten des Faserbandes vom Bandführer 1 bzw. der Führungsfläche verhindern Seitenborde 11, welche die Führungsfläche 20 beidseitig begrenzen. Die Führungsfläche 20 ist als ebene Fläche ausgebildet.

Das Gehäuse 2 hat im Bereich der Führungsfläche 20 eine Öffnung, die als Schlitz 21 ausgebildet ist. Der Schlitz 21 erstreckt sich quer zur Laufrichtung des Faserbandes bis in Nähe der Seitenborde 11. Auf dem der Führungsfläche 20 gegenüberliegenden Ende des Gehäuses 2 besitzt das Gehäuse 2 ebenfalls eine Öffnung 22, die den freien Zugang in das Innere des Gehäuses 2 ermöglicht.

Innerhalb der Führungsfläche 20 ist eine Überwachungseinrichtung eingesetzt, die das Vorhandensein und den Lauf des Faserbandes abfragt. Die Überwachungseinrichtung ist im Ausführungsbeispiel in das Gehäuse 2 eingesetzt, wo sie gegen Verunreinigung und Beschädigung geschützt ist. Als Überwachungseinrichtung wird ein Sensor 4 bevorzugt, der auf kapazitiver Basis arbeitet. Der Sensor 4 ist im Gehäuse 2 vergossen und ragt mit seinem einen Ende in den Schlitz 21 hinein. Vorteilhafterweise beträgt der Abstand a zwischen Oberkante Sensor 4 und Oberkante Führungsfläche 20 maximal 1,5 mm, so daß noch ein sicheres Ansprechen des Sensors 4 gewährleistet ist. In diesem Ausführungsbeispiel ist der Sensor 4 von einer Vergußmasse 23 überdeckt angeordnet. Es ist jedoch auch möglich, eine Wand des Gehäuses 2 über dem Sensor 4 anzuordnen. Dies hat den Vorteil, daß keine Stoßstellen zwischen Vergußmasse 23 und Gehäuse 2 an der Führungsfläche 20 entstehen. Durch eine Überdeckung des Sensors von der Führungsfläche wird sichergestellt, daß der Sensor die Anwesenheit eines Faserbandes feststellt, ohne daß er Verschleiß unterworfen ist. Schließt der Sensor 4 bündig mit der Führungsfläche ab, das heißt, beträgt der Abstand a = 0 mm, so ist darauf zu achten, daß der Übergang zwischen Sensor 4 und Vergußmasse 23 bzw. Gehäuse 2 sehr glatt ist, so daß keine Fasern sich verhängen können. Wesentlich für das gute Ansprechen des Sensors 4 ist jedoch auch, daß das Gehäuse 2 des Bandführers 1 und die Vergußmasse 23 annähernd gleiche physikalische Eigenschaften haben, insbesondere hinsichtlich Ausdehnung, Festigkeit und Temperaturverhalten, wie zum Beispiel die Materialpaarung Aluminium und Araldit.

Das Vergießen des Sensors 4 im Gehäuse 2 des Bandführers 1 erfolgt mit Hilfe einer in Figur 3 gezeigten Vorrichtung. Der Bandführer 1 wird mit seiner den Schlitz 21 enthaltenden planen Führungsfläche auf einen Stempel 5 mit einer ebenfalls planen Oberfläche gelegt und mittels einer Spannvorrichtung 51 auf diesen gedrückt. Danach wird durch die dem Schlitz 21 gegenüberliegende Öffnung 22 im Gehäuse 2 ein Teil der Vergußmasse 23 in das Gehäuse 2 eingebracht, so daß der Schlitz 21 und ein Teil des Gehäuses 2 mit Vergußmasse 23 ausgefüllt sind. Das Einbringen dieses ersten Teils der Vergußmasse 23 erfolgt zweckmäßig mittels eines Pinsels, wodurch Lufteinschlüsse in der Vergußmasse 23 beseitigt werden.

Nach dem Auftragen dieser Grundschicht wird der Sensor 4 in das Gehäuse 2 eingesetzt und bis zu dessen Oberkante Vergußmasse 23 nachgefüllt. Eine genaue Fixierung des Sensors 4 beim Einsetzen in das Gehäuse 2 wird durch eine Haltevorrichtung 52 sichergestellt. Durch das Vergießen des Sensors 4 im Gehäuse 2 "kopfüber" wird erreicht, daß in der Vergußmasse 23 befindliche Luftbläschen sich von der Führungsfläche 21, die jetzt auch Abtastfläche ist, wegbewegen und so an dieser Stelle ein homogenes Gefüge entsteht. Nach dem Aushärten der Vergußmasse 23 wird die Führungsfläche 20 poliert, um jegliche Faserabspaltungen vom Faserband zu vermeiden.

Figur 4 zeigt ein Zuführgestell, das dazu dient, eine Mehrzahl von Faserbändern einer Strecke oder einer anderen Verarbeitungsmachine zuzuführen. An einem sich in Faserbandlaufrichtung erstreckenden Zentralrohr 7 sind im Abstand vier Halterohre 3 befestigt, an deren beiden Enden die Bandführer 1 mit integriertem Bandwächter angeordnet sind. Die Bandführer 1 befinden sich oberhalb oder zumindest in unmittelbarer Nähe von mit Faserband gefüllten Spinnkannen 8, von denen nur eine gezeigt ist.

Das den Spinnkannen 8 entnommene Faserband wird über die Führungsfläche 20 des Bandführers 1 und je nach Entfernung der Spinnkanne von der Maschine, über weitere Bandführer der Verarbeitungsmaschine 6 zugeführt. In die weiteren, nicht gezeigten Bandführer werden jedoch aus Kostengründen keine Überwachungseinrichtungen eingesetzt.

Die in die Bandführer 1 integrierten Sensoren 4 sind mittels elektrischen Verbindungen 41, 42, 43 und 44, die in den Halterohren 3 und dem Zentralrohr 7 vor Verschmutzung und Beschädigung geschützt untergebracht sind, and eine Abstellvorrichtung 45 und am Zuführgestell angebrachte Schaltvorrichtungen 46 angeschlossen. Beim Bruch eines Faserbandes zwischen Spinnkanne 8 und Bandführer 1 stellt der Sensor 4 nach Passieren des Bandendes das Fehlen des Bandes fest und gibt ein Signal an die Abstellvorrichtung 45 ab, die den Antriebsmotor der Maschine stillsetzt. Der Sensor 4 erkennt ferner einen Bandbruch, der sich zwischen dem Bandführer 1 und der Maschine 6 ereignet, das Faserband also nicht mehr über die Führungsfläche 20 läuft, sondern auf ihr liegen bleibt. Der Sensor 4 gibt dann ebenfalls ein Signal zum Abstellen der Maschine an die Abstellvorrichtung ab. In jedem Fall bleiben durch die Integration der Überwachungseinrichtung in die in unmittelbarer Nähe zur Spinnkanne 8 angeordneten Bandführer 1 nach einem Bandbruch die beiden Bandenden so nahe beieinander, daß sie von der Bedienungsperson mühelos ergriffen und rasch miteinander verbunden werden können. Die Maschine 6 kann daher in kürzester Zeit durch Betätigen einer der Schaltvorrichtungen 46 wieder in Betrieb genommen werden. Die Schaltvorrichtung 46 enthält die Betätigungsfunktionen für eine Fernbedienung der Maschine, so daß die Bedienungsperson von der Stelle des Faserbandbruches aus die Maschine 6 in Gang setzen kann. Damit die Bedienungsperson kurze Wege zurücklegen muß und die Stillstandszeit der Maschine 6 möglichst kurz ist, ist die Schaltvorrichtung 46 nahe dem Bandführer 1 angeordnet, in dem sich der Sensor 4 befindet.

Die optischen Signalgeber 47 sind in unmittelbarer Nähe der Überwachungseinrichtung angeordnet. Sie zeigen bei einer Auslösung der Überwachungseinrichtung an, daß die Bedienungsperson an dieser Stelle nach einem Faserbandbruch zu suchen hat. Durch diese Ausgestaltung der Vorrichtung wird zusätzlich die Stillstandszeit der Maschine 6 verkürzt.

Die Anordnung der Schaltvorrichtungen 46 ist in Fig. 4 derart gewählt, daß die Schaltvorrichtung 46 von jeweils zwei Überwachungseinrichtungen aus bedienbar ist.

## Patentansprüche

1. Vorrichtung zum Zuführen von Textilprodukten zu einer Verarbeitungsmaschine (6) mit mindestens einem Textilproduktführer (1), der eine Führungsfläche (20) aufweist, über die das Textilprodukt geleitet wird, und einen die Führungsfläche aufweisenden Träger (2), wobei die Führungsfläche (20) als eine Überwachungseinrichtung, die ein mittels eines Verbindungsmaterials am Träger (2) befestigter Sensor (4) ist, ausgebildet ist, dadurch gekennzeichnet, daß das Textilprodukt ein Faserband und der Textilproduktführer ein Bandführer (1) ist, daß der Träger ein Gehäuse (2) und das Verbindungsmaterial eine Vergußmasse (23) ist, mittels der der Sensor (4) im Inneren des Gehäuses (2) vergossen ist.

2. Vorrichtung nach Anspruch 1, dadurch gekennzeichnet, daß das Gehäuse (2) des Bandführers auf der Seite der Führungsfläche (20) eine Öffnung (21) aufweist.

3. Vorrichtung nach Anspruch 2, dadurch gekennzeichnet, daß das Gehäuse (2) auch auf der Führungsfläche (20) gegenüberliegenden Seite eine Öffnung (22) hat.

4. Vorrichtung nach Anspruch 2 oder 3, dadurch gekennzeichnet, daß der Sensor (4) mit einer Abstellvorrichtung (45) für die Maschine (6) mit elektrischen Verbindungen (41, 42, 43, 44) verbunden ist.

5. Vorrichtung nach Anspruch 4, dadurch gekennzeichnet, daß der Sensor (4) auf kapazitiver Basis arbeitet.

6. Vorrichtung nach einem der Ansprüche 1 bis 5, dadurch gekennzeichnet, daß die Führungsfläche (20) plan ausgebildet ist.

7. Vorrichtung nach einem der Ansprüche 2 bis 6, dadurch gekennzeichnet, daß die Öffnung (21) in der Führungsfläche (20) als Schlitz (21) ausgebildet ist, der sich quer zur Laufrichtung des Faserbandes erstreckt.

8. Vorrichtung nach einem der Ansprüche 4 bis 7, dadurch gekennzeichnet, daß das Gehäuse (2) und die Vergußmasse (23) annähernd gleiche physikalische Eigenschaften haben.

9. Vorrichtung nach einem der Ansprüche 1 bis 8, dadurch gekennzeichnet, daß der Sensor (4) in unmittelbarer Nähe einer mit dem Faserband gefüllten Spinnkanne (8) angeordnet ist.

10. Vorrichtung nach einem der Ansprüche 1 bis 9, dadurch gekennzeichnet, daß eine Schaltvorrichtung (46) nahe dem Sensor (4) angeordnet ist.

11. Vorrichtung nach Anspruch 10, dadurch gekennzeichnet, daß die Schaltvorrichtung (46) die Betätigungsfunktionen für eine Fernbedienung der Maschine (6) enthält.

12. Vorrichtung nach einem der Ansprüche 1 bis 11, dadurch gekennzeichnet, daß jedem Sensor (4) ein optischer Signalgeber (47) zugeordnet ist.

13. Vorrichtung nach Anspruch 12, dadurch gekennzeichnet, daß der optische Signalgeber (47) nahe dem Sensor (4) angeordnet ist.

14. Verfahren zum Herstellen des Bandführers der Vorrichtung nach einem der Ansprüche 1 bis 13, dadurch gekennzeichnet, daß das Gehäuse auf dem Kopf stehend mit seiner Führungsfläche auf einen Stempel gespannt und der Sensor von der der Führungsfläche gegenüberliegenden Seite aus in das Gehäuse eingesetzt und darin vergossen wird.

15. Verfahren nach Anspruch 14, dadurch gekennzeichnet, daß zunächst ein Teil der Vergußmasse in das Gehäuse eingebracht und von Lufteinschlüssen befreit wird, und daß dann der Sensor in das Gehäuse eingesetzt und die restliche Vergußmasse nachgefüllt wird.

16. Verfahren nach Anspruch 14 oder 15, dadurch gekennzeichnet, daß nach dem Aushärten der Vergußmasse die Führungsfläche des Bandführers poliert wird.

## Claims

1. Apparatus for supplying textile products to a processing machine (6), having at least one textile product guide (1) which has a guide surface (20) over which the textile product is directed, and a carrier (2) comprising the guide surface, the guide surface (20) being constructed as a monitoring device which is a sensor (4) which is attached to the carrier (2) by means of a connection material, characterized in that the textile product is a sliver and the textile product guide is a sliver guide (1), in that the carrier is a housing (2) and the connection material is a casting compound (23), by means of which the sensor (4) is cast into the interior of the housing (2).

2. Apparatus according to Claim 1, characterized in that the housing (2) of the sliver guide has an opening (21) on the side of the guide surface (20).

3. Apparatus according to Claim 2, characterized in that the housing (2) has an opening (22) also on the side opposite the guide surface (20).

4. Apparatus according to Claim 2 or 3, characterized in that the sensor (4) is connected to a stopping apparatus (45) for the machine (6) by means of electrical connections (41, 42, 43, 44).

5. Apparatus according to Claim 4, characterized in that the sensor operates on a capacitive basis.

6. Apparatus according to one of Claims 1 to 5, characterized in that the guide surface (20) is of plane construction.

7. Apparatus according to one of Claims 2 to 6, characterized in that the opening (21) in the guide surface (20) is constructed as a slot (21) which extends transversely with respect to the running direction of the sliver.

8. Apparatus according to one of Claims 4 to 7, characterized in that the housing (2) and the casting compound (23) have approximately the same physical properties.

9. Apparatus according to one of Claims 1 to 8, characterized in that the sensor (4) is arranged in the direct vicinity of a spinning can (8) filled with the sliver.

10. Apparatus according to one of Claims 1 to 9, characterized in that a switching apparatus (46) is arranged near the sensor (4).

11. Apparatus according to Claim 10, characterized in that the switching apparatus (46) contains the operating functions for remote control of the machine (6).

12. Apparatus according to one of Claims 1 to 11, characterized in that an optical signal transmitter (47) is associated with each sensor (4).

13. Apparatus according to Claim 12, characterized in that the optical signal transmitter (47) is arranged near the sensor (4).

14. Method of producing the sliver guide of the apparatus according to one of Claims 1 to 13, characterized in that the housing is clamped upside down by means of its guide surface on a die and the sensor is inserted in the housing, from the side opposite the guide surface, and cast therein.

15. Method according to Claim 14, characterized in that first a part of the casting compound is introduced into the housing and freed of air inclusions, and in that the sensor is then inserted into the housing and the remaining casting compound is poured in thereafter.

16. Method according to Claim 14 or 15, characterized in that after the casting compound has cured, the guide surface of the sliver guide is polished.

## Revendications

1. Dispositif destiné à amener des produits textiles à une machine (6) de traitement, comprenant au moins un guide (1) du produit textile, qui comporte une surface (20) de guidage sur laquelle le produit textile est conduit, et un support (2) qui comprend cette surface (20) de guidage, ladite surface (20) de guidage formant un dispositif de surveillance, qui est un détecteur (4) fixé au support (2) au moyen d'une masse de liaison, (dispositif) caractérisé en ce que le produit textile est un ruban de fibres et le guide de ce produit textile est un guide-ruban (1), et en ce que le support est un corps (2) et la masse de liaison est une masse composite (23) de scellement, au moyen de laquelle le détecteur (4) est soudé à l'intérieur de ce corps (2).

2. Dispositif selon la revendication 1, caractérisé en ce que le corps (2) du guide-ruban comporte une ouverture (21) du côté de la surface (20) de guidage.

3. Dispositif selon la revendication 2, caractérisé en ce que le corps (2) a aussi une ouverture (22) du côté opposé à la surface (20) de guidage.

4. Dispositif selon la revendication 2 ou 3, caractérisé en ce que le détecteur (4) est relié à un dispositif (45) d'arrêt de la machine (6) par des connexions électriques (41, 42, 43, 44).

5. Dispositif selon la revendication 4, caractérisé en ce que le détecteur (4) agit par voie capacitive.

6. Dispositif selon l'une des revendications 1 à 5, caractérisé en ce que la surface (20) de guidage est plane.

7. Dispositif selon l'une des revendications 2 à 6, caractérisé en ce que l'ouverture (21) faite dans la surface (20) de guidage a la forme d'une fente (21), qui est perpendiculaire au sens de l'avance du ruban de fibres.

8. Dispositif selon l'une des revendications 4 à 7, caractérisé en ce que le corps (2) et la masse (23) de scellement ont sensiblement les mêmes caractéristiques physiques.

9. Dispositif selon l'une des revendications 1 à 8, caractérisé en ce que le détecteur (4) est disposé à proximité immédiate d'un pot (8) de filature contenant le ruban de fibres.

10. Dispositif selon l'une des revendications 1 à 9, caractérisé en ce qu'un dispositif disjoncteur (46) est disposé près du détecteur (4).

11. Dispositif selon la revendication 10, caractérisé en ce que le dispositif disjoncteur (46) contient les organes de manoeuvre destinés à la commande à distance de la machine (6).

12. Dispositif selon l'une des revendications 1 à 11, caractérisé en ce qu'un émetteur (47) de signaux optiques est associé à chaque détecteur (4).

13. Dispositif selon la revendication 12, caractérisé en ce que l'émetteur (47) de signaux optiques est disposé près du détecteur (4).

14. Procédé de fabrication du guide-ruban du dispositif selon l'une des revendications 1 à 13, caractérisé en ce que le corps, retourné sens dessus-dessous, est appliqué par sa surface de guidage contre un contre-appui et le détecteur est introduit dans ce corps par le côté opposé à cette surface de guidage et y est soudé.

15. Procédé selon la revendication 14, caractérisé en ce qu'une partie de la masse de scellement est d'abord appliquée dans le corps et débarrassée de l'air inclus et en ce que le détecteur est ensuite placé dans ce corps et le reste de la masse de scellement y est introduit.

16. Procédé selon la revendication 14 ou 15, caractérisé en ce que, lorsque la masse de scellement s'est solidifiée, on polit la surface de guidage du guide-ruban.
